# EUROPÄISCHE PATENTSCHRIFT

(11) **EP 1 349 981 B1**
(45) Veröffentlichungstag und Bekanntmachung des Hinweises auf die Patenterteilung: **07.07.2004**
(21) Anmeldenummer: 01990481.2
(22) Anmeldetag: 03.12.2001
(51) Int. Cl.: D06F 73/00, D06F 59/02

(54) **VORRICHTUNG ZUM GLÄTTEN VON HEMDEN**
DEVICE FOR SMOOTHING SHIRTS
DISPOSITIF DE LISSAGE DE CHEMISES

(30) Priorität: 20.12.2000 DE 10063671
(43) Veröffentlichungstag der Anmeldung: 08.10.2003
(73) Patentinhaber: BSH Bosch und Siemens Hausgeräte GmbH, 81739 München (DE)
(72) Erfinder: DAMRATH, Joachim, 89429 Bachhagel (DE); WETZL, Gerhard, 89567 Sontheim (DE); SPIELMANNLEITNER, Markus, 73479 Ellwangen (DE); GRUNERT, Klaus, 13465 Berlin (DE); KÄFER, Oliver, 81541 München (DE)
(86) Internationale Anmeldenummer: PCT/EP2001/014116
(87) Internationale Veröffentlichungsnummer: WO 2002/050361

(56) Entgegenhaltungen:
- EP-A- 0 921 227
- EP-A- 1 039 015
- WO-A-99/49123
- US-A- 2 417 838
- US-A- 6 041 517

## Beschreibung

Die Erfindung betrifft eine Vorrichtung zum Glätten von Hemden nach dem Oberbegriff des Patentanspruchs 1.

Eine derartige Vorrichtung ist beispielsweise aus der WO 99/49 123 A1 bekannt.

Der Erfindung stellt sich die Aufgabe, bei einer Vorrichtung zum Glätten von Hemden der eingangs genannten Art eine kompaktere Ausführung zur besseren Unterbringung zu erzielen.

Erfindungsgemäß wird diese Aufgabe durch die im Patentanspruch 1 angegebenen Merkmale gelöst. Vorteilhafte Ausgestaltungen und Weiterbildungen der Erfindung ergeben sich aus den nachfolgenden Unteransprüchen.

Durch den großen Anteil des Blähkörpers an der Gesamthöhe der Hemdenglättvorrichtung lassen sich mittels der Erfindung wesentlich kompaktere Abmessungen der Hemdenglättvorrichtung außerhalb des Betriebszustands erzielen. Gerade in diesem Zustand, in dem die Vorrichtung verstaut werden muss, sind geringe Abmessungen notwendig. Im Betriebszustand fällt eine große Höhe hingegen nicht nachteilig, ins Gewicht, da die Hemdenglättvorrichtung zum Bedienen ohnehin frei aufgestellt werden muss. Innerhalb des Blähkörpers können weitere, insbesondere mit höherem Druck beaufschlagte Innenblähkörper angeordnet sein, die ebenfalls bei einem Versenken des Oberteils zusammengefaltet werden können. Diese Innenblähkörper können sich an der Tragekonstruktion abstützen, um die Blähkörperhülle an bestimmten Stellen gezielt nach außen drücken zu können. Dabei können die Verbindungselemente zwischen den Innenblähkörpern und der Tragekonstruktion zur Aufnahme der Druckkräfte an der Tragekonstruktion verschiebbar befestigt sein, um sich bei einem Versenken der Tragekonstruktion zusammenschieben zu lassen. So können die Innenblähkörper mit Schlaufen oder Ringen versehen sein, die entlang der Tragekonstruktion verschiebbar sind. Weiterhin können als Tragekonstruktion versenkbare Stäbe verwendet werden, zwischen denen Netze bzw. luftdurchlässige Gewebeabschnitte gespannt sind, gegen die sich die Innenblähkörper abstützen können und deren Verbindungen zu den Stäben entlang dieser verschiebbar sind. Beispielsweise können die Netze bzw. die luftdurchlässigen Gewebeabschnitte an den Stäben mit einfachen Schlaufen oder Ringen befestigt sein.

Um das Versenken eines Knopfleistenspanners nicht zu behindern, ist eine Verbindung zwischen der Tragekonstruktion und dem Knopfleistenspanner vorteilhafterweise nur am oberen Ende angeordnet, so dass sich der dazwischenliegende Bereich des Blähkörpers beim Versenken der Tragekonstruktion bzw. des Knopfleistenspanners zusammenfalten kann.

Bei vorgesehenem Knopfleistenspanner kommt es dazu, dass der im Betrieb gespannte Blähkörper hinten an der Rückseite des Knopfleistenspanners anliegt. Dabei kann an den beiden Seiten des Knopfleistenspanners ein Abstand zwischen dem Blähkörper und einem gespannten Hemd entstehen, da sowohl das Hemd als auch der Blähkörper straff gezogen sind und sich zwischen dem Hemd und dem Blähkörper ein Teil des Knopfleistenspanners befindet, gegen das die Knopfleiste bzw. Knopflochleiste zur Fixierung geklemmt wird. Ein solcher Abstand führt dazu, dass der Blähsack sich nicht gegen die Bereiche des Hemds schmiegt, die nahe bei dem Knopfleistenspanner liegen und das Glättergebnis in diesen Bereichen verschlechtert werden kann.

Um dies zu verhindern, ist die Rückseite des Knopfleistenspanners im wesentlichen gewölbt und nähert sich an den Rändern in einem flachen Winkel der Ebene, in der die Knopfleiste bzw. die Knopflochleiste eines zu glättenden Hemds festgespannt wird. Auf diese Weise kann sich der Blähkörper im aufgeblähten Zustand bereits in sehr geringem Abstand zu den Rändern des Knopfleistenspanners von hinten an das zu glättende Hemd schmiegen. Die Bereiche des Hemds nahe der Knopfleiste bzw. der Knopflochleiste werden auf diese Weise keinen abrupten Übergängen ausgesetzt, so dass ein Glätten des Hemds ohne Falten erreicht werden kann.

Ein Ausführungsbeispiel der Erfindung ist in den Zeichnungen rein schematisch dargestellt und wird nachfolgend näher beschrieben. Es zeigen
- Fig. 1: eine Schnittansicht von vorne einer Vorrichtung zum Glätten von Hemden im ausgefahrenen Betriebszustand,
- Fig. 2: die Hemdenglättvorrichtung gemäß Fig. 1 in zusammengeschobenen Zustand,
- Fig. 3: eine perspektivische Darstellung einiger innenliegender Komponenten der Hemdenglättvorrichtung und
- Fig. 4: einen waagerechten Querschnitt durch einen Knopfleistenspanner der Hemdenglättvorrichtung.

Die in Fig. 1 dargestellte Hemdenglättvorrichtung weist ein Unterteil 3 mit einem darauf befestigten hemdförmigen Blähkörper 1 auf, der zum Spannen eines darüber gezogenen Hemds dient. Dazu sind im Unterteil 3 ein Gebläse 6, eine Heizeinrichtung 7 und ein Luftkanal 8 angeordnet, mit denen ein heißer Luftstrom erzeugt werden kann. Der Luftstrom wird von Luftkanal 8 in zwei Teilluftströme aufgeteilt die zu einer linken bzw. einer rechten Auslassöffnung des Unterteils 3 geleitet werden.

An den beiden Auslassöffnungen ist jeweils einer der beiden Stützkörper 2 angeschlossen, die im Inneren des Blähkörpers 1 angeordnet sind und dazu dienen, den Rumpfabschnitt des Blähkörpers 1 an den Seiten nach außen zu drücken, um ihm so einen flachen Querschnitt zu verleihen. Die Stützkörper 2 sind ebenso wie der Blähkörper 1 aus einem luftdurchlässigen, flexiblen Material gefertigt, beispielsweise Kunstfasergewebe. Die Stützkörper 2 erstrecken sich im wesentlichen über die gesamte Höhe des Rumpfabschnitts des Blähkörpers 1.

An dem Unterteil 3 ist weiterhin ein Tragegestell 5 mittels Buchsen höhenverschiebbar befestigt. Im ausgezogenen Zustand erstreckt sich das Tragegestell 5 bis über die Höhe der Stützkörper 2 im aufgeblähten Zustand.

Auf dem Tragegestell 5 ist ein Oberteil 4 befestigt, an dem der Blähkörper 1 oben befestigt ist und der zum Fixieren und Spannen des Kragens eines aufgelegten Hemds dient. Dazu sind am Oberteil 4 zwei Spannklappen 10 angeordnet, mit denen die beiden Enden eines aufgestellten Kragens fixiert werden können. Weiterhin weist das Oberteil 4 eine hinten angeordnete nicht dargestellte Vorrichtung zum Spannen eines an seinen Enden fixierten Hemdkragens in Umfangsrichtung auf.

In Fig. 3 ist die innenliegende Konstruktion zum Halten und Stützen des Blähkörpers 1 perspektivisch mit weiteren Einzelheiten dargestellt. Das Tragegestell 5 umfasst vier Stützrohre 11, die innerhalb der Buchsen 9 im Unterteil höhenverschiebbar gelagert sind. Zwischen den zwei links bzw. den zwei rechts angeordneten Stützrohren 11 ist jeweils ein Stütznetz 12 gespannt. Die Stütznetze 12 sind an den Seiten mittels Schlaufen an den Stützrohren 11 befestigt, wobei die Schlaufen entlang der Stützrohre 11 gleiten können. Die Stütznetze 12 dienen zum Abstützen der Stützkörper 2, damit diese im aufgeblähten Zustand von innen einen nach außen gerichteten Druck auf die Seiten des Rumpfabschnitts des Blähkörpers 1 ausüben können. Die Stützkörper 2 sind mit einem unteren Abschnitt an den Auslassöffnungen des Unterteils 3 und mit einem oberen Abschnitt am oberen Ende des Tragegestells 5 befestigt. Die Stütznetze 12 sind unten am Unterteil 3 und oben am oberen Ende des Tragegestells 5 befestigt.

Weiterhin weist das Unterteil 3 einen Knopfleistenspanner 13 auf, der am vorderen Rand des Unterteils 3 im wesentlichen mittig höhenverstellbar gelagert ist. Der in Fig. 4 im Querschnitt dargestellte Knopfleistenspanner 13 dient zum Fixieren der Knopfleiste bzw. der Knopflochleiste eines aufgelegten Hemds 19, damit dieses vom Blähkörper 1 gespannt werden kann. Der Knopfleistenspanner 13 weist ein ovales Stützrohr 18 und eine Stützleiste 17 auf, zwischen denen ein luftdurchlässiger Spannkörper 14 angeordnet ist, der beispielsweise aus einem Lochblech gefertigt sein kann. Bei einer ausreichenden Stabilität der übrigen Teile, insbesondere der Stützleiste 17 und des Spannkörpers 14, kann das ovale Stützrohr 18 entbehrlich sein. Der Spannkörper 14 besitzt die Form eines niedrigen Trapezes, dessen Grundfläche auf der dem Blähkörper 1 abgewendeten Seite liegt und dessen Seitenflächen in einem flachen Winkel ansteigen.

An den Rändern der Stützleiste 17 sind jeweils Klappen 15 angelenkt, die über die Höhe des Knopfleistenspanners 13 in mehrere Abschnitte unterteilt sind. Die Klappen 15 weisen jeweils Füllungen 16 aus einem flexiblen und gegebenenfalls luftdurchlässigen Material auf. Die Füllungen 16 können an der Oberfläche, auf der beim Festspannen der Knopfleiste bzw. Knopflochleiste das Gewebe des Hemds 19 zu liegen kommt, mit einer Antirutschbeschichtung versehen sein. Diese kann beispielsweise kurze Borsten aufweisen, die nach innen in Richtung der Stützleiste 17 geneigt sind, um das Gewebe des Hemds 19 gegen den bei aufgeblähtem Blähkörper 1 nach außen gerichteten Zug halten zu können. Jeder der Klappen 15 ist jeweils ein Federelement zugeordnet. Die Federelemente sorgen dafür, dass die Klappen 15 bis zu einem bestimmten Punkt gegen den Spannkörper 14 gepresst werden und oberhalb des Punkts vom Spannkörper weg in einer offenen Stellung gehalten werden. Die einzelnen Federelemente können einzelne Laschen einer einigen Federplatte sein. Damit können auf einfache Weise mit einem Teil mehrere unabhängig voneinander wirkende Federelemente geschaffen werden.

Zum Glätten wird das Hemd 19 insbesondere in einem feuchten Zustand bei herausgezogenem Tragegestell 5 auf den Blähkörper 1 aufgelegt. Dabei werden zunächst die Klappen 15 des Knopfleistenspanners 13 sowie die entsprechend ausgelegten Klappen 10 des Oberteils 4 geöffnet. Die Knopfleiste bzw. die Knopflochleiste sowie die Kragenspitzen werden unter die Klappen 15 bzw. 10 gelegt und durch Schließen der Klappen 15 bzw. 10 fixiert. Der Hemdkragen wird zum Glätten durch Betätigen der Kragenspannvorrichtung im oberen Teil 4 in Umfangsrichtung gespannt. Anschließend wird das Gebläse 6 zusammen mit der Heizeinrichtung 7 in Betrieb gesetzt, worauf erwärmte Luft in die Stützkörper 2 geleitet wird. Aus den Stützkörpem 2 strömt die Luft durch deren luftdurchlässige Hüllen in den Blähkörper 1, bläht diesen auf und strömt anschließend durch dessen ebenfalls luftdurchlässige Hülle zu dem aufgelegten Hemd 19, das durch die Einwirkung von Zugspannung und Hitze geglättet wird. Im stationären Zustand herrscht in den Stützkörpern 2 ein höherer Druck als im Blähkörper 1, beispielsweise in Höhe von 6 mbar in den Stützkörpem 2 gegenüber einem Druck von 3 mbar im Blähkörper 1. Die Stützkörper 2 stützen sich nach innen gegen die Stütznetze 12 ab und drücken den Rumpfabschnitt des Blähkörpers 1 an den Seiten nach außen.

Ein in einem feuchten Zustand aufgelegtes Hemd 19 wird vom aufgeblähten Blähkörper 1 gespannt, dabei getrocknet und auf diese Weise geglättet. Dabei legt sich der Blähkörper 1 von hinten gegen den Knopfleistenspanner 13, wobei die Luft durch den luftdurchlässigen Spannkörper 14 hindurch zu der fixierten Knopfleiste bzw. Knopflochleiste strömen kann, um diese zu trocknen. Aufgrund der geneigten Seitenflächen des Spannkörpers 14 liegt der Blähkörper 1 bereits ab einem sehr geringen Abstand zum Spannkörper 14 von hinten an das Hemd 19 an. Die Bereiche des Hemds 19 nahe der Knopfleiste bzw. der Knopflochleiste werden auf diese Weise ohne Knicke gehalten, so dass beim Glätten von der Fixierung keine Falten erzeugt werden.

Nach dem Betrieb ist es für die Unterbringung der Hemdenglättvorrichtung vorteilhaft, wenn diese geringe Abmessungen aufweist. Dazu wird wie in Fig. 2 dargestellt das Tragegestell 5 nach unten geschoben, wobei die Stützrohre 11 durch die Buchsen 9 hindurch in das Unterteil 3 geschoben werden. Gleichzeitig wird auch der Knopfleistenspanner 13 in das Unterteil 3 hineingeschoben. Da sowohl der Blähkörper 1 als auch die Stützkörper 2 und Stütznetze 12 nur an zwei Punkten unten bzw. oben befestigt sind, werden diese oberhalb des Unterteils 3 beim Versenken der Tragekonstruktion 5 zusammengefaltet. Der Blähkörper 1, die Stützkörper 2 und die Stütznetze 12 beanspruchen in diesem Zustand nur einen Bruchteil des Platzes, den sie im auseinandergezogenen Zustand einnehmen.

In einer Weiterbildung ist es möglich, von den Stützstangen 11 nur eine im Unterteil 3 gegen Verkippen gesichert axial zu lagern und die übrigen Stützstangen 11 im Unterteil 3 nur zu führen. Dazu kann beispielsweise die eine Stützstange 11 in zwei übereinander angeordneten Rollenpaaren gelagert sein, bei denen jeweils wenigstens eine Rolle eine Einschnürung bzw. Einbuchtung aufweist, um die Stützstange in alle Richtungen gegen Verkippen sichern zu können. Die übrigen Stützstangen 11 können in dieser Ausgestaltung in einfachen Öffnungen im Unterteil 3 geführt werden. Damit kann erreicht werden, dass die gesamte Tragekonstruktion 5 beim Herausziehen bzw. Hineinschieben nicht verkantet infolge eines Verkantens zweier oder mehrerer Stützstangen 11. Die Führung wird damit wesentlich verbessert. In dieser Ausgestaltung kann vorgesehen sein, dass die vorderen, beiderseits des Knopfleistenspanners 13 angeordneten Stützrohre unterhalb der axialen Lagerung bzw. Führung innerhalb des Unterteils 3 mittels einer Traverse miteinander verbunden sind, um eine zusätzliche Stabilisierung zu erreichen. Oberhalb der Führung bzw. der Lagerung sind alle Stützstangen 11 insbesondere an ihrem oberen Ende miteinander verbunden. An dieser Traverse kann auch der Knopfleistenspanner 13 befestigt werden und so in Bezug auf eine Höhenverschiebung mit der Tragekonstruktion 5 gekoppelt werden.

Die Tragekonstruktion 5 kann im ausgezogenen und/ oder im hineingeschobenen Zustand arretierbar sein. Um das Herausziehen des Tragegestells 5 zu erleichtern, kann ferner ein Federelement vorgesehen sein, dass das Tragegestell 5 gegen seine Gewichtskraft nach oben drückt. Beispielsweise kann eine Rollenfeder vorgesehen sein, die vorteilhafterweise einen weitgehend linearen Kraftverlauf aufweist. Zur Vereinfachung der Handhabung kann der Arretiermechanismus so ausgelegt werden, dass das Tragegestell 5 beim erstmaligen Versenken unten verriegelt wird und bei einem nochmaligen Hineindrücken wieder entriegelt wird. Vorteilhafterweise ist die Feder in diesem Fall so ausgelegt, dass sie ohne äußere Einwirkung die Tragekonstruktion 5 langsam nach oben bewegen kann.

In einer Weiterbildung ist weiterhin denkbar, die Feder so auszulegen, dass das Tragegestell 5 ohne äußere Krafteinwirkung langsam nach unten sinkt und das Herausfahren des Tragegestells 5 durch Einschalten des Gebläses 6 bewirkt wird, wobei die Stützkörper 2 beim Aufblähen die erforderliche nach oben gerichtete Kraft erzeugen. Oben angekommen kann sich das Tragegestell 5 selbst verriegeln, so dass noch eine Bedienperson nach der Benutzung der Hemdenglättvorrichtung die Tragekonstruktion nur entriegeln braucht, damit diese langsam nach unten sinkt.

Die Tragekonstruktion 5 kann mit einer Dämpfungsvorrichtung mit einer geschwindigkeitsabhängigen Dämpfung verbunden sein, so dass das Herausziehen und/oder das Hineinschieben gedämpft werden. Als Dämpfungsvorrichtung kann beispielsweise ein Unterdruckbremszylinder verwendet werden.

Weiterhin sind als Mittel zur Unterstützung und/oder Bewegung der Tragekonstruktion 5 manuelle Antriebe wie beispielsweise eine Kurbel, motorische Antriebe, gedämpfte Federn oder Gasdruckfedern möglich. Weiterhin kann vorgesehen sein, dass das Verriegeln und/oder das Entriegeln durch Verdrehen bewirkt wird.

## Patentansprüche

1. Vorrichtung zum Glätten von Hemden (19), mit einem flexiblen Blähkörper (1), einem Unterteil (3), das ein Gebläse (6) zum Aufblähen des Blähkörpers (1) aufweist und an dem der Blähkörper (1) mit einem unteren Abschnitt befestigt ist, und einem oberhalb des Unterteils (3) angeordneten Oberteil (4), an dem der Blähkörper (1) mit einem oberen Abschnitt befestigt ist und das mittels einer innerhalb des Blähkörpers (1) angeordneten Tragekonstruktion (5) mit dem Unterteil (3) verbunden ist, wobei die Tragekonstruktion (5) mit dem Unterteil (3) höhenverschiebbar verbunden ist **dadurch gekennzeichnet, dass** die Tragekonstruktion eine aus dem Unterteil (3) ausgefahrene Position einnehmen kann, in der die Vorrichtung in Betrieb ist, und dass die Tragekonstruktion eine in das Unterteil (3) eingefahrene Position einnehmen kann, in der die Vorrichtung außer Betrieb ist.

2. Vorrichtung nach Anspruch 1, **dadurch gekennzeichnet, dass** der Blähkörper (1) zwischen den Bereichen, in denen er an dem Unterteil (3) beziehungsweise an dem Oberteil (4) befestigt ist, mit der Tragekonstruktion (5) mittels Verbindungsmittel (2, 12) verbunden ist, die Zugkräfte und/oder Druckkräfte übertragen können, wobei die Verbindungsmittel (2, 12) entlang der Tragekonstruktion (5) verschiebbar sind.

3. Vorrichtung nach Anspruch 2, **dadurch gekennzeichnet, dass** die Verbindungsmittel Zugstreifen sind, die innen am Blähkörper (1) befestigt sind und das Aufblähen des Blähkörpers begrenzen.

4. Vorrichtung nach Anspruch 2, **dadurch gekennzeichnet, dass** die Verbindungsmittel (2, 12) in dem Blähkörper (1) angeordnete aufblähbare Luftpolster (2) sind, die den Blähkörper (1) stellenweise nach außen drücken.

5. Vorrichtung nach einem der Ansprüche 1 bis 4, **dadurch gekennzeichnet, dass** die Vorrichtung einen Knopfleistenspanner (13) zum Fixieren der Knopfleiste beziehungsweise der Knopflochleiste eines Hemds (19) aufweist, der an dem Unterteil (3) höhenverschiebbar befestigt ist.

6. Vorrichtung nach Anspruch 5, **dadurch gekennzeichnet, dass** der Knopfleistenspanner (13) und die Tragekonstruktion (5) in Bezug auf eine Höhenverschiebung miteinander gekoppelt sind.

7. Vorrichtung nach Anspruch 5 oder 6, **dadurch gekennzeichnet, dass** der Knopfleistenspanner (13) oben mit dem Oberteil (4) verbindbar ist

8. Vorrichtung nach einem der Ansprüche 5 bis 7, **dadurch gekennzeichnet, dass** der Blähkörper (1) im aufgeblähten Zustand bei nach oben geschobener Tragekonstruktion (5) an eine Rückseite des Knopfleistenspanners (13) im nach oben geschobenen Zustand anliegt, der Knopfleistenspanner (13) Spannflächeri aufweist, gegen die die Knopfleiste beziehungsweise die Knopflochleiste eines Hemds zum Fixieren gepresst werden kann, und sich die Rückseite des Knopfleistenspanners zumindest an den seitlichen Rändern nahe der Ebene der Spannflächen befindet.

9. Vorrichtung nach Anspruch 8, **dadurch gekennzeichnet, dass** die Ränder der Rückseite des Knopfleistenspanners (13) mit den äußeren Rändern der Spannflächen verbunden sind und mit diesen einen spitzen Winkel einschließen.

10. Vorrichtung nach einem der Ansprüche 1 bis 9, **dadurch gekennzeichnet, dass** die Tragekonstruktion (5) mehrere miteinander verbundene und im wesentlichen zueinander parallele Stützstangen (11) aufweist und nur eine Stützstange (11) im Unterteil (3) gegen Verkippen gesichert axialgelagert ist, wohingegen die übrigen Stützstangen (11) im Unterteil (3) gegen Verkippen ungesichert axialgeführt sind.

## Claims

1. Device for smoothing of shirts (19), comprising a flexible inflation body (1), a lower part (3) which has a fan (6) for inflating the inflation body (1) and to which the inflation body (1) is fastened by a lower section, and an upper part (4) which is arranged above the lower part (3) and to which the inflation body (1) is fastened by an upper section, the upper part being connected with the lower part (3) by means of a support construction (5) arranged within the inflation body (1), wherein the support construction (5) is connected with the lower part (3) to be displaceable in height, **characterised in that** the support construction can adopt a position which is moved out of the lower part (3) and in which the device is in operation and that the support construction can adopt a position which is moved into the lower part (3) and in which the device is out of operation.

2. Device according to claim 1, **characterised in that** the inflation body (1) is connected between the regions, in which it is fastened to the lower part (3) or to the upper part (4), with the support construction (5) by way of connecting means (2, 12) which can transmit tension forces and/or compression forces, wherein the connecting means (2, 12) are displaceable along a support construction (5).

3. Device according to claim 2, **characterised in that** the connecting means are tension strips which are fastened at the inside to the inflation body (1) and which limit the inflating of the inflation body.

4. Device according to claim 2, **characterised in that** the connecting means (2, 12) are inflatable air cushions (2) which are arranged in the inflation body (1) and which press the inflation body (1) outwardly in places.

5. Device according to one of claims 1 to 4, **characterised in that** the device has a button strip tensioner (13) for fixing the button strip or the buttonhole strip of a shirt (19), the tensioner being fastened to the lower part (3) to be displaceable in height.

6. Device according to claim 5, **characterised in that** the button strip tensioner (13) and the support construction (5) are coupled together with respect to a displacement in height.

7. Device according to claim 5 or 6, **characterised in that** the button strip tensioner (13) is connectible at the top with the upper part (4).

8. Device according to one of claims 5 to 7, **characterised in that** the inflation body (1) in the inflated state bears, when the support construction (5) is displaced upwardly, against a rear side of the button strip tensioner (13) in the pushed-up state, the button strip tensioner (13) has tensioning surfaces against which the button strip or the buttonhole strip of a shirt can be pressed for fixing, and the rear side of the button strip tensioner at least at the lateral edges is disposed near the plane of the tensioning surfaces.

9. Device according to claim 8, **characterised in that** the edges of the rear side of the button strip tensioner (13) are connected with the outer edges of the tensioning surfaces and include an acute angle therewith.

10. Device according to one of claims 1 to 9, **characterised in that** the support construction (5) comprises several support rods (11), which are connected together and are substantially parallel to one another, and only one support rod (11) is axially mounted in the lower part (3) to be secure against tilting, whereagainst the remaining support rods (11) are axially guided in the lower part (3) to be unsecured against tilting.

## Revendications

1. Dispositif de lissage de chemises (19), comprenant un corps gonflable (1) flexible, une partie inférieure (3) pourvue d'un ventilateur (6) servant à gonfler le corps gonflable (1) et sur laquelle le corps gonflable (1) est fixé avec un segment inférieur, et une partie supérieure (4) située au-dessus de la partie inférieure (3), sur laquelle le corps gonflable (1) est fixé avec un segment supérieur et qui est reliée à la partie inférieure (3) au moyen d'une construction de support (5) située à l'intérieur du corps gonflable (1), la construction de support (5) étant reliée à la partie inférieure (3) d'une manière mobile en hauteur, **caractérisé en ce que** la construction de support peut prendre une position déployée hors de la partie inférieure (3) dans laquelle le dispositif est en service, et **en ce que** la construction de support peut prendre une position rentrée dans la partie inférieure (3) dans laquelle le dispositif est hors service.

2. Dispositif selon la revendication 1, **caractérisé en ce que** le corps gonflable (1) est relié à la construction de support (5), entre les zones où il est fixé sur la partie inférieure (3) respectivement sur la partie supérieure (4), grâce à des moyens de liaison (2, 12) qui peuvent transmettre des forces de traction et/ou forces de pression, les moyens de liaison (2, 12) pouvant être déplacés le long de la construction de support (5).

3. Dispositif selon la revendication 2, **caractérisé en ce que** les moyens de liaison sont des bandes de traction qui sont fixées sur le côté intérieur du corps gonflable (1) et limitent le gonflage du corps gonflable.

4. Dispositif selon la revendication 2, **caractérisé en ce que** les moyens de liaison (2, 12) sont des coussins d'air (2) gonflables situés dans le corps gonflable (1) et qui pressent le corps gonflable (1) vers l'extérieur par endroits.

5. Dispositif selon l'une des revendications 1 à 4, **caractérisé en ce que** le dispositif comprend un dispositif tendeur de patte de boutons (13) qui sert à fixer la patte de boutons respectivement la patte de boutonnières d'une chemise (19) et qui est fixé sur la partie inférieure (4) d'une manière mobile en hauteur.

6. Dispositif selon la revendication 5, **caractérisé en ce que** le dispositif tendeur de patte de boutons (13) et la construction de support (5) sont couplés l'un à l'autre pour ce qui est d'un déplacement en hauteur.

7. Dispositif selon la revendication 5 ou 6, **caractérisé en ce que** le dispositif tendeur de patte de boutons (13) peut être relié, en haut, avec la partie supérieure (4).

8. Dispositif selon l'une des revendications 5 à 7, **caractérisé en ce que** le corps gonflable (1), lorsqu'il est gonflé et que la construction de support (5) est poussée vers le haut, est en contact avec un côté arrière du dispositif tendeur de patte de boutons (13) en position poussée vers le haut, le dispositif tendeur de patte de boutons (13) comprend des surfaces de serrage contre lesquelles la patte de boutons respectivement la patte de boutonnières d'une chemise peut être pressée pour être fixée et le côté arrière du dispositif tendeur de patte de boutons est proche du plan des surfaces de serrage au moins au niveau des bords latéraux.

9. Dispositif selon la revendication 8, **caractérisé en ce que** les bords du côté arrière du dispositif tendeur de patte de boutons (13) sont reliés aux bords extérieurs des surfaces de serrage et forment avec ces dernières un angle aigu.

10. Dispositif selon l'une des revendications 1 à 9, **caractérisé en ce que** la construction de support (5) comprend plusieurs tiges de support (11) reliées les unes aux autres et essentiellement parallèles les unes aux autres et une tige de support (11) seulement est logée axialement dans la partie inférieure (3) d'une manière l'empêchant de basculer, tandis que les autres tiges de support (11) sont guidées axialement dans la partie inférieure (3) sans être assurées contre un basculement.
